# DEMANDE DE BREVET EUROPEEN

(11) **EP 4 671 875 A1**
(43) Date de publication de la demande: **31.12.2025**
(21) Numéro de dépôt: 25184963.4
(22) Date de dépôt: 24.06.2025
(51) Int. Cl.: G04B 13/00, G04B 15/00, G04B 17/26

(54) **ORGANE DE TRANSMISSION D ÉNERGIE ENTRE DEUX ORGANES RÉGLANTS ET MOUVEMENT HORLOGER AINSI ÉQUIPÉ**

(30) Priorité: 28.06.2024 CH 7032024
(71) Demandeur: Candaux SA, 1347 Le Solliat (CH)
(72) Inventeur: CANDAUX, David, 1347 Le Solliat (CH)
(74) Mandataire: Gsmart

(57) **Abrégé**

Un organe de transmission d'énergie comprenant un arbre central (18), en prise avec la source d'énergie (2), un mobile supérieur (21), montée rotative par rapport à l'arbre (18), et en prise avec un mobile (14a) d'un premier organe réglant (6a), et une roue inférieure (22), montée rotative par rapport à l'arbre (18), et en prise avec un mobile (14b) d'un deuxième organe réglant (6b).

L'organe comprend en outre une roue solaire (27), solidarisée à un 'arbre (18) et montée dans une cage (23), un mobile satellite (28), monté sur la cage (23) pour engrener d'une part avec la roue solaire (27), et d'autre part avec le mobile supérieur (21), et un ressort (32), assurant la liaison entre la cage (23) et la roue inférieure (22) et agencé pour exercer un couple sur la roue inférieure (22).

L'invention concerne également un mouvement comprenant ledit organe et une pièce d'horlogerie comprenant ledit mouvement.

## Description

### DOMAINE TECHNIQUE

La présente invention se rapporte à un organe de transmission d'énergie entre deux organes réglant, destiné à un mouvement horloger. L'invention concerne également un mouvement horloger comprenant l'organe de transmission selon l'invention. L'invention concerne enfin une montre mécanique comprenant le mouvement horloger selon l'invention.

### ETAT DE LA TECHNIQUE

On connait des mouvements d'horlogerie équipé de différentiels. Par exemple, le document CH 698622 décrit un mouvement pour pièce d'horlogerie à deux échappements qui sont entraînés par l'intermédiaire d'un engrenage différentiel comportant un pignon en prise avec le rouage de finissage et solidaire d'un arbre vertical, un pignon satellite porté par cet arbre et monté sur un axe pivotant qui lui est perpendiculaire, et deux roues identiques montées pivotantes sur l'arbre de part et d'autre du pignon satellite. Chaque roue est dotée chacune d'un pignon en prise avec lui, ces roues engrenant respectivement avec les cages des deux échappements, qui peuvent être à tourbillon. Dans ce mouvement, l'énergie du barillet est équitablement distribuée par le différentiel aux deux échappements.

Le document CH 708658 décrit un mouvement d'horlogerie comprenant un autre type de mécanisme différentiel. Dans ce document, le mouvement décrit comprend une source d'énergie mécanique, un premier organe réglant et un premier échappement reliés par un premier rouage à ladite source d'énergie, le premier rouage, le premier échappement et le premier organe réglant définissant un premier ensemble, un deuxième organe réglant et un deuxième échappement reliés par un deuxième rouage à ladite source d'énergie, le deuxième rouage, le deuxième échappement et le deuxième organe réglant définissant un deuxième ensemble, au moins un engrenage différentiel agencé pour assurer une liaison cinématique entre le premier ensemble et la source d'énergie d'une part et entre le deuxième ensemble et la source d'énergie d'autre part.

Le mécanisme du document CH 708658 fonctionne comme un différentiel où l'énergie est distribuée à l'organe réglant de chaque ensemble par l'intermédiaire d'un ressort pré-réarmé. Chaque ensemble est indépendant en énergie : le ressort du premier organe réglant fourni l'énergie au premier organe réglant et le deuxième ressort fourni l'énergie au deuxième organe réglant.

Cependant, l'utilisation d'un engrenage différentiel ou différentiel dans un organe de transmission présente certains inconvénients. Lors d'une impulsion simultanée sur les deux chaînes cinématiques comprenant l'une le premier ensemble et l'autre le deuxième ensemble, l'énergie sera tout d'abord fournie à la chaîne cinématique qui demande le moins d'énergie. C'est seulement ensuite que la deuxième chaîne cinématique recevra de l'énergie. Ceci a pour conséquence que l'énergie servant à entretenir l'organe réglant de la deuxième chaîne cinématique sera perdue. En effet, comme l'impulsion sur l'organe réglant aura déjà été faite, l'ancre sera donc déjà en phase de repos. Cela entraine une perte de l'amplitude du deuxième balancier et une augmentation de celle du premier balancier, ce qui est néfaste à la marche régulière de la pièce d'horlogerie.

Par ailleurs, dans les mécanismes différentiels pour mouvement d'horlogerie existants, lorsque qu'il y a un disfonctionnement d'un des deux organes réglant, cela affecte aussi l'autre organe réglant qui a une marche normale. Si l'un des deux organes réglant est bloqué, le rouage couplé au différentiel bloque ce dernier qui ne peut plus transmettre l'énergie à l'organe réglant à marche normale.

### OBJET DE L'INVENTION

Un objet de la présente invention est donc de résoudre, ou au moins de minimiser les inconvénients des dispositifs existants décrits ci-dessus.

Un autre objet de la présente invention est de proposer un organe de transmission d'énergie permettant qui évite ou qui minimise les inconvénients des organes de transmission d'énergie existants.

Ces objets sont au moins partiellement atteints par la présente invention.

A cet effet, un premier aspect de l'invention se rapporte à un organe de transmission d'énergie entre deux organes réglant, agencé pour assurer une liaison cinématique, d'une part entre une source d'énergie et un premier organe réglant, et d'autre part entre la source d'énergie et un deuxième organe réglant, comprenant :
- un arbre central, en prise avec la source d'énergie,
- un mobile supérieur, monté rotatif par rapport à l'arbre, et en prise avec un mobile du premier organe réglant, et
- une roue inférieure, montée rotative par rapport à l'arbre, et en prise avec un mobile du deuxième organe réglant.

L'organe de transmission d'énergie est caractérisé en ce qu'il comprend en outre :
- une cage, montée coaxiale, pivotante par rapport à l'arbre, et positionnée entre le mobile supérieur et la roue inférieure,
- une roue solaire, solidarisée à l'arbre et montée dans la cage,
- un mobile satellite, monté sur la cage de façon à engrener d'une part avec la roue solaire, et d'autre part avec le mobile supérieur, et
- un ressort, assurant la liaison entre la cage et la roue inférieure et agencé pour exercer un couple sur la roue inférieure.

L'organe de transmission d'énergie permet de connecter une source d'énergie mécanique à deux organes réglant et de fournir à chacun des deux organes réglant l'énergie qui lui est nécessaire sans perturber ou arrêter l'autre organe réglant.

Autrement dit, l'organe de transmission d'énergie selon la présente invention fournit un degré de liberté supplémentaire au système afin qu'il puisse immédiatement transmettre l'énergie à chacun des deux organes réglant qui lui est nécessaire sans perturber l'autre organe réglant.

Ce degré de liberté est donné grâce à une cage mobile sur l'axe de l'organe de transmission (qui peut être par exemple un différentiel, un planétaire, ou les deux comme expliqué ci-après). Dans cette cage mobile est assemblé un satellite. Un ressort est relié à l'une des roues de sortie de l'organe de transmission. Le ressort est un exemple d'un organe ressort autrement dit un module élastique, par exemple un ressort spiral. L'invention n'est pas limitée au ressort. Le ressort ou organe ressort permet de fournir immédiatement à chacun des deux organes réglant l'énergie qui lui est nécessaire sans perturber l'autre organe réglant. Cela permet de supprimer ou de minimiser les pertes ou les excédents d'énergie dus aux engrenages différentiels ou planétaire connus de l'art antérieur.

Ainsi l'organe de transmission d'énergie selon l'invention permet d'assurer une distribution d'énergie constante sans perturber la marche de l'un ou l'autre des organes réglant. La cage, ainsi que le mobile satellite qui compose l'organe de transmission d'énergie est liée au ressort ou organe ressort, par exemple un spiral.

De préférence, l'arbre centrale est couplé au mobile de seconde, par exemple la roue des secondes est montée sur l'arbre centrale.

Dans un système qui comprend deux (ou au moins deux) organes réglant couplés à un organe de transmission de type différentiel, on peut observer un blocage mécanique ou opposition mécanique qui peut provenir des organes réglant. On observe ce blocage par exemple si les balanciers vibrent à des fréquences différentes, ou si l'un des deux organes réglant se désynchronise. Ce phénomène est appelé « effet haricot » par analogie avec la forme d'un graphe de phase entre deux oscillateurs légèrement désynchronisés, autrement dit en opposition de phase ou d'amplitude.

Dans la présente invention, l'organe de transmission est agencé pour contrer cet « effet haricot ». Pour cela, l'organe de transmission comprend un satellite monté dans une cage libre en rotation. La cage est couplée à un module élastique ou organe ressort ou ressort, qui peut emmagasiner l'énergie qui n'est pas transmise à un ou plusieurs organes réglant pour ne pas perturber la marche de l'autre ou des autres organes réglant. L'organe réglant en marche normal reçoit l'énergie nécessaire à son fonctionnement, L'excédent d'énergie qui était destinée à l'organe réglant bloqué est emmagasinée dans l'organe ressort et est ensuite restituée à l'organe réglant bloqué lorsque le blocage est levé, encore un fois sans perturber la marche de l'autre organe réglant.

En marche normale c'est-à-dire sans blocage mécanique, les organes réglant sont en marche normale, l'organe de transmission selon la présente invention fonctionne comme un différentiel qui distribue l'énergie aux organes réglant ou oscillateurs mécaniques. L'organe de transmission distribue l'énergie nécessaire au fonctionnement des organes réglants.

Lorsqu'il y a un blocage mécanique, l'organe réglant distribue l'énergie nécessaire à l'organe réglant en marche normal, et emmagasine l'énergie destinée à l'organe réglant bloqué grâce à l'organe ressort ou ressort ou module élastique. Cette énergie emmagasinée est ensuite restituée par l'organe ressort à l'organe réglant bloqué lorsque son blocage est levé.

Par exemple, on se place dans un système avec deux organes réglant de type balancier spiral, ou le premier organe réglant est couplé à une roue supérieure (i.e. mobile supérieur) reliée à l'organe de transmission par un engrenage. Le deuxième organe réglant est couplé à une roue inférieure (i.e. mobile inférieur) reliée à l'organe de transmission par le ressort.

En marche normale, c'est-à-dire sans blocage mécanique, lorsque l'ancre de chaque organe réglant libère la roue d'échappement, l'organe de transmission transmet de l'énergie à l'organe réglant. L'énergie du barillet entre dans l'organe de transmission, actionne l'arbre central en prise avec la roue solaire qui actionne le satellite. Le satellite entraine à son tour la roue supérieure par l'intermédiaire d'un engrenage pour transmettre l'énergie au premier organe réglant. Le satellite entraine également la rotation de la cage autour de l'arbre centrale ce qui actionne le ressort pour entrainer la roue inférieure et fournir l'énergie nécessaire au deuxième organe réglant.

En cas de blocage mécanique, par exemple si le premier organe réglant couplé à la roue supérieure est bloqué, le ressort ou organe ressort va permettre de fournir l'énergie nécessaire au deuxième organe réglant en marche normale et d'emmagasiner l'énergie destinée au premier organe réglant. Puis le ressort ou organe ressort va restituer cette énergie audit premier organe réglant bloqué lorsque le blocage sera levé.

Autrement dit, pour le deuxième organe réglant en marche normale, le satellite entraine la rotation de la cage autour de l'arbre centrale ce qui actionne le ressort pour entrainer la roue inférieure et fournir l'énergie nécessaire au deuxième organe réglant. Le ressort conserve l'excédent d'énergie qui était destiné au premier organe réglant bloqué. Pour le premier organe réglant, lorsque le blocage est levé, l'énergie du ressort restituée actionne la cage qui entraine le satellite qui a son tour va entrainer l'engrenage en prise avec le premier organe réglant pour fournir l'énergie nécessaire au premier organe réglant.

Dans le cas inverse où le deuxième organe réglant couplé à la roue inférieure est bloqué, le ressort ou organe ressort va permettre de fournir l'énergie nécessaire au premier organe réglant en marche normale et d'emmagasiner l'énergie destinée au deuxième organe réglant. Puis le ressort ou organe ressort va restituer cette énergie audit deuxième organe réglant bloqué lorsque le blocage sera levé.

Autrement dit, pour le premier organe réglant en marche normale, le satellite entraine l'engrenage en prise avec le premier organe réglant pour fournir l'énergie nécessaire au premier organe réglant. Pour le deuxième organe réglant, le satellite entraine la rotation de la cage autour de l'arbre centrale ce qui actionne le ressort qui emmagasine l'énergie qui est destinée au deuxième organe réglant. Lorsque le blocage est levé, le ressort actionne la roue inférieure et qui fournit l'énergie nécessaire au deuxième organe réglant.

Le ressort maintien la cage en position neutre. Le ressort ou organe ressort quitte sa position neutre pour emmagasiner de l'énergie de façon temporaire lors d'un blocage mécanique de l'organe de transmission, puis retrouve sa position neutre une fois que l'énergie a été restituée.

Lorsqu'un organe réglant va consommer plus d'énergie, la cage va faire une rotation et ainsi accumuler de l'énergie dans le ressort ou organe ressort qui va directement ensuite la redistribuer à l'autre organe réglant.

Lorsqu'un organe réglant est bloqué, l'organe ressort transmet l'énergie à l'organe réglant en marche normale et emmagasine l'énergie destinée à l'organe réglant bloqué de façon temporaire, puis lui restitue cette énergie emmagasinée lorsque le blocage est levé.

Le satellite qui est monté sur la cage libre de rotation, autrement dit satellite volant, a une capacité d'emmagasiner et de restituer de l'énergie grâce au ressort ou organe ressort. Cela permet de compenser le déséquilibre occasionné par un blocage ou une opposition mécanique parmi les organes réglant.

La rotation de la cage peut être en sens horaire ou anti horaire, elle est parfaitement libre. Grâce au ressort ou organe ressort, les forces à accumuler peuvent être ainsi accumulées dans les deux sens de rotations.

L'organe de transmission selon la présente invention a une fonction de différentiel et contrôle le rapport de vitesse entre les organes réglant. L'organe de transmission distribue l'énergie nécessaire aux organes réglant. Par exemple l'organe de transmission fait la moyenne des mouvements des organes réglant, par exemple des oscillateurs type balanciers, pour contrôler la marche du mouvement, en particulier l'affichage de la seconde lorsque la roue ou le mobile de seconde est couplée à l'arbre central. Lors d'un blocage mécanique, par exemple d'un des organes réglant, le contrôle des rapports, par exemple la moyenne, ne se fait plus mais la régularité de la marche du mouvement n'est pas perturbée et assurée par l'organe réglant en marche normale. En particulier, l'affichage de la seconde est assuré par l'organe réglant en marche normal grâce au ressort ou organe ressort et à la cage libre en rotation.

De préférence, le premier organe réglant à une fréquence de vibration identique à la fréquence du deuxième organe réglant.

Avantageusement, le mobile satellite faire partie d'un engrenage planétaire couplé à l'un des organes régnants.

Le train de mobiles multiplicatif de l'engrenage planétaire peut être déterminé en fonction des fréquences des organes réglant. De préférence, le premier organe réglant à une fréquence de vibration différente de la fréquence du deuxième organe réglant. Par exemple, si l'un des deux organes réglant a une fréquence supérieure ou inférieure à l'autre, le rapport multiplicatif des mobiles de l'engrenages planétaire est ajusté pour maintenir une synchronisation entre les deux organes réglant.

Autrement dit, l'organe de transmission selon la présente invention peut avoir une fonction de planétaire en plus de sa fonction de différentiel. Avantageusement, la fonction planétaire permet de transformer le mouvement entre axes de l'engrenage avec des rapports variés par un train de mobiles multiplicatif entre l'arbre couplé au barillet et les organes réglant.

De préférence, le rapport multiplicatif des mobiles qui composent ledit engrenage planétaire est ajusté en fonction des fréquences du premier organe réglant et du deuxième organe réglant. De préférence, lesdits mobiles de l'engrenage planétaire comprennent le mobile solaire, le mobile satellite et le mobile supérieur.

Par exemple, les rapports d'engrenage du train de mobiles entre l'arbre centrale et la roue (i.e. le mobile) couplée à un organe réglant sont déterminée en fonction de la fréquence de l'organe réglant. Le train de mobile peut comprendre le mobile solaire, le mobile satellite en prise avec ledit mobile solaire, et un ou plusieurs mobiles de renvoi entrainé par le mobile satellite et couplé à l'organe réglant.

Par exemple le mobile satellite peut présenter un engrenage qui engrène avec un pignon qui est coaxial, et qui est solidarisé en partie inférieure du mobile supérieur.

Préférentiellement, le ressort ou organe ressort ou module élastique peut être un spiral, pouvant être fixé par l'une de ses extrémités sur une partie inférieure de la cage et par une autre de ses extrémités sur une partie supérieure de la roue inférieure.

De préférence, la cage peut comprendre un cercle de base et un cercle supérieur.

De manière avantageuse, le cercle de base peut être équipé avec un palier inférieur maintenant en rotation le mobile satellite, et le cercle supérieur peut être équipé avec un palier supérieur maintenant en rotation le mobile satellite.

De manière préférentielle, la cage peut comprendre un contre-poids pour l'équilibrer.

De préférence, le contre-poids peut être maintenu sur le cercle de base grâce à une goupille.

La goupille peut avantageusement permettre de fixer le ressort par l'une de ses extrémités.

L'arbre central peut préférentiellement comprendre un pignon engrenant avec un rouage et avec la source d'énergie.

Selon un deuxième aspect de l'invention, un mouvement horloger peut comprendre
- une source d'énergie mécanique,
- un premier et un deuxième organe réglant, et
- un organe de transmission d'énergie selon la présente invention, de préférence, agencé pour assurer une liaison cinématique et dynamique d'une part entre la source d'énergie et le premier organe réglant et d'autre part entre la source d'énergie et le deuxième organe réglant.

Selon un troisième aspect, l'invention se rapporte à une pièce d'horlogerie comprenant un mouvement selon la présente invention.

### BRÈVE DESCRIPTION DES FIGURES

D'autres avantages, buts et caractéristiques particulières de l'invention ressortiront de la description non limitative qui suit d'au moins un mode de réalisation particulier du dispositif et du procédé objets de la présente invention, en regard des figures annexés, dans lesquelles:
- la Figure 1 est une vue en coupe transversale d'une partie d'un mouvement d'horlogerie présentant une source d'énergie mécanique, deux organes réglants et un organe de de transmission d'énergie selon l'invention ;
- La Figure 2 est une vue isométrique de l'organe de transmission d'énergie de la Figure 1 ;
- La Figure 3 est une vue latérale de l'organe de transmission d'énergie de la Figure 1 ;
- la Figure 4 est une vue en coupe de l'organe de transmission d'énergie de la Figure 1.

### DESCRIPTION D'EXEMPLES DE RÉALISATION DE L'INVENTION

La présente description est donnée à titre non limitatif, chaque caractéristique d'un mode de réalisation pouvant être combinée à toute autre caractéristique de tout autre mode de réalisation de manière avantageuse. On note dès à présent que les figures ne sont pas à l'échelle.

Une montre mécanique intègre un mouvement horloger 1 qui comprend un bâti constitué d'une platine et d'au moins un pont entre lesquels pivotent les différents leviers et bascules et un rouage de finissage ou rouage-moteur de la montre (non représentés dans les Figures). Il s'agit d'un ensemble de roues et de pignons qui transmet la force motrice d'une source d'énergie mécanique 2 générée par un ressort-moteur maintenu dans un tambour d'un barillet 3 (voir Fig. 1). La force motrice du ressort-moteur est transmise à mobile de centre (ou de grande moyenne) 35 en prise avec un mobile de grande moyenne 4.

Le mouvement horloger 1 comprend deux organes régulateurs 6a et 6b. Le premier organe réglant 6a et le deuxième organe réglant 6b comprend un balancier 8a avec un spiral 9a fixé sur un axe 11a formant un oscillateur mécanique. Le deuxième organe réglant 6b comprend un balancier 8b avec un spiral 9b fixé sur un axe 11b formant un oscillateur mécanique.

Le premier organe réglant 6a comprend un échappement 12a entretenant respectivement les oscillations de l'organe réglant 6a. Le deuxième organe réglant 6b comprend un échappement 12b entretenant respectivement les oscillations de l'organe réglant 6b. Le premier échappement 12a comprend un mobile d'échappement 14a et une ancre avec une fourchette 16a. Le deuxième échappement 12b comprend un mobile d'échappement 14b et une ancre avec une fourchette 16b.

Conformément à l'invention, le mouvement horloger 1 comprend un organe assurant une transmission d'énergie 17 et agencé pour assurer une liaison cinématique entre le premier organe réglant 6a et la source d'énergie 2 d'une part, et entre le deuxième organe réglant 6b et la source d'énergie 2 d'autre part.

L'organe de transmission d'énergie 17 comprend un arbre central 18 sur lequel est enchâssé un pignon 19. Le pignon 19 engrène avec le mobile de grande moyenne 4, puis le mobile de centre 35 qui est lui-même en liaison avec la source d'énergie 2.

L'organe de transmission d'énergie 17 comprend un mobile supérieur 21, monté librement rotatif par rapport à l'arbre 18, grâce à un palier approprié 21a. Le mobile supérieur est par exemple une roue supérieure. Le mobile supérieur 21 vient engrener avec un rouage, qui comprend le mobile d'échappement 14a du premier organe réglant 6a.

L'organe de transmission d'énergie 17 comprend une roue inférieure 22, montée librement rotative par rapport à l'arbre 18, grâce à un palier approprié 22a. La roue inférieure est un exemple de mobile inférieure. La roue inférieure 22 vient engrener avec un rouage, qui comprend le mobile d'échappement 14b du deuxième organe réglant 6b.

Le mobile de seconde 36, représenté sur la figure 1 avec l'aiguille des secondes, est monté sur l'arbre 18 de l'organe de transmission d'énergie 17.

L'organe de transmission d'énergie 17 comprend une cage 23 montée coaxiale, et libre de pivoter par rapport à l'arbre 18, grâce à un palier approprié. La cage 23 est positionnée entre le mobile supérieur 21 et la roue inférieure 22. La cage 23 présente deux parties attachées entre-elles, un cercle de base 24 et un cercle supérieur 26. Le cercle de base 24 et le cercle supérieur sont libres de pivoter par rapport à l'arbre 18, en étant respectivement montés sur un palier de base 24a et un palier supérieur 26a.

L'organe de transmission d'énergie 17 comprend une roue solaire 27 (visible en Fig. 4), qui est solidarisée à l'arbre 18, et qui est montée dans la cage 23 au niveau du cercle de base 24. La roue solaire 27 tourne ainsi avec l'arbre 18, avec le pignon 19 et avec le mobile de grande moyenne 4.

L'organe de transmission d'énergie 17 comprend un mobile satellite 28 monté sur la cage 23. Le mobile satellite 28 engrène avec la roue solaire 27 et avec le mobile supérieur 21.

En ce qui concerne la liaison avec le mobile supérieur 21, le mobile satellite 28 présente une roue supplémentaire supérieure 29 engrenant avec un pignon 31 coaxial au mobile supérieur 21. Le pignon 31 est solidarisé sur la face inférieure 21b du mobile supérieur 21. Pour stabiliser et maintenir en rotation le mobile satellite 28, le cercle de base 24 de la cage 23 est équipé avec un palier inférieur 28a et une bride 26a du cercle supérieur 26 venant surplomber le mobile satellite 28 est équipée avec un palier supérieur 28b.

L'organe de transmission d'énergie 17 comprend un ressort 32 fixé à la cage 23 et à la roue inférieure 22. Le ressort 32 est intercalé entre le cercle de base 24 et la roue inférieure 22. Le ressort 32 assure ainsi la liaison mécanique entre la cage 23 et la roue inférieure 22 et est agencé pour exercer un couple de rotation sur la roue inférieure 22. Le ressort 32 est un spiral, fixé par l'une de ses extrémités 32a sur une partie inférieure du cercle de base 24 de la cage 23 et par une autre de ses extrémités sur une partie centrale formant moyeu de la roue inférieure 22.

La cage 23 comprend un contre-poids 33, pour équilibrer sa rotation. Le contre-poids 33 est placé sur le cercle de base 24. Le contre-poids 33 est maintenu sur le cercle de base 24 grâce à une goupille 34 traversant le cercle de base 24. La goupille 34 permet de fixer l'une des extrémités 32a du ressort 32.

Le mobile satellite 28, qui est monté sur la cage 23 libre de rotation avec capacité d'emmagasiner et de restituer de l'énergie grâce au ressort 32, assure ainsi la liaison de
- la roue solaire 27 tournant avec l'arbre 18, en connexion avec la source d'énergie 2,
   avec à la fois
- le mobile supérieur 21, en liaison avec le premier organe réglant 6a,
- la roue inférieure 22, en liaison avec le deuxième organe réglant 6b.

La présente invention n'est pas limitée aux modes de réalisation décrits et illustrés. De nombreuses modifications peuvent être réalisées, sans pour autant sortir du cadre défini par la portée du jeu de revendications.

Notamment, le mouvement horloger peut comprendre plusieurs organes de transmission d'énergie qui se suivent, placés entre un premier organe de transmission d'énergie principal, situé le plus proche de la source d'énergie, et l'échappement du premier et/ou du deuxième organe réglant.

Dans ce cas, le premier organe de transmission d'énergie prévu entre l'organe de transmission d'énergie principal et le premier échappement peut être plus spécifiquement disposé entre la sortie de l'organe de transmission d'énergie principal et l'entrée de l'élément coopérant suivant, à savoir un deuxième organe de transmission d'énergie. De même, le deuxième organe de transmission d'énergie prévu entre l'organe de transmission d'énergie principal et le deuxième échappement peut être plus spécifiquement disposé entre la sortie de l'organe de transmission d'énergie principal et l'entrée de l'élément coopérant suivant, à savoir un troisième organe de transmission d'énergie.

L'organe de transmission d'énergie peut également comprendre deux mobiles satellites, montés de préférence symétriquement sur la cage de façon à engrener d'une part avec la roue solaire, et d'autre part avec le mobile supérieur.

Les organes réglant, ou au moins un des organes réglant, peuvent également être des tourbillons. Les organes réglant peuvent être disposés dans diverses positions parallèles et également selon tous types de positions inclinées.

La présente demande décrit diverses caractéristiques techniques et avantages en référence aux figures et/ou à divers modes de réalisation. L'homme de métier comprendra que les caractéristiques techniques d'un mode de réalisation donné peuvent en fait être combinées avec des caractéristiques d'un autre mode de réalisation à moins que l'inverse ne soit explicitement mentionné ou qu'il ne soit évident que ces caractéristiques sont incompatibles ou que la combinaison ne fournisse pas une solution à au moins un des problèmes techniques mentionnés dans la présente demande. De plus, les caractéristiques techniques décrites dans un mode de réalisation donné peuvent être isolées des autres caractéristiques de ce mode à moins que l'inverse ne soit explicitement mentionné.

## Revendications

1. Organe de transmission d'énergie entre deux organes réglant (6a, 6b), agencé pour assurer une liaison cinématique, d'une part entre une source d'énergie (2) et un premier organe réglant (6a), et d'autre part entre la source d'énergie (2) et un deuxième organe réglant (6b), comprenant
- un arbre central (18), en prise avec la source d'énergie (2),
- un mobile supérieur (21), monté rotatif par rapport à l'arbre (18), et en prise avec un mobile (14a) du premier organe réglant (6a), et
- une roue inférieure (22), montée rotative par rapport à l'arbre (18), et en prise avec un mobile (14b) du deuxième organe réglant (6b),
**caractérisé en ce qu'**il comprend
- une cage (23), montée coaxiale, pivotante par rapport à l'arbre (18), et positionnée entre le mobile supérieur (21) et la roue inférieure (22),
- une roue solaire (27), solidarisée à l'arbre (18) et montée dans la cage (23),
- un mobile satellite (28), monté sur la cage (23) de façon à engrener d'une part avec la roue solaire (27), et d'autre part avec le mobile supérieur (21), et
- un ressort (32), assurant la liaison entre la cage (23) et la roue inférieure (22) et agencé pour exercer un couple sur la roue inférieure (22).

2. Organe selon la revendication 1, dans lequel le mobile satellite (28) présente une roue (29), engrenant avec un pignon (31) coaxial, et solidarisé en partie inférieure (21b) du mobile supérieur (21).

3. Organe selon la revendication 1 ou 2, dans lequel le ressort est un spiral (32), fixé par l'une de ses extrémités (32a) sur une partie inférieure de la cage (23) et par une autre de ses extrémités (32b) sur une partie supérieure de la roue inférieure (22).

4. Organe selon l'une quelconque des revendications 1 à 3, dans lequel la cage (23) comprend un cercle de base (24) et un cercle supérieur (26).

5. Organe selon la revendication 4, dans lequel le cercle de base (24) est équipé avec un palier inférieur (28a) maintenant en rotation le mobile satellite (28), et le cercle supérieur (26) est équipé avec un palier supérieur (28b) maintenant en rotation le mobile satellite (28).

6. Organe selon l'une quelconque des revendications 1 à 5, dans lequel la cage (23) comprend un contre-poids (33).

7. Organe selon la revendication 6, dans lequel la goupille (34) permet de fixer le ressort (32).

8. Organe selon l'une quelconque des revendications 1 à 7, dans lequel l'arbre central (18) comprend un pignon (19) engrenant avec un mobile (4) en liaison avec la source d'énergie (2).

9. Organe selon l'une des revendications 1 à 8, dans lequel le premier organe réglant (6a) à une fréquence de vibration identique à la fréquence du deuxième organe réglant (6b).

10. Organe selon l'une des revendications 1 à 9, dans lequel le mobile satellite fait partie d'un engrenage planétaire couplé à l'un des organes régnants.

11. Organe selon la revendication 10, dans lequel le rapport multiplicatif des mobiles qui composent ledit engrenage planétaire est ajusté en fonction des fréquences du premier organe réglant (6a) et du deuxième organe réglant (6b).

12. Organe selon la revendication 11, dans lequel lesdits mobiles comprennent le mobile solaire (27), le mobile satellite (27) et le mobile supérieur (21).

13. Organe selon l'une des revendications 11 à 12, dans lequel le premier organe réglant (6a) à une fréquence de vibration différente de la fréquence du deuxième organe réglant (6b).

14. Mouvement horloger comprenant
- une source d'énergie mécanique (2),
- un premier et un deuxième organe réglant (6a, 6b), et
- un organe de transmission d'énergie (17) selon l'une des revendications précédentes.

15. Pièce d'horlogerie comprenant le mouvement selon la revendication précédente.
